# FASCICULE DE BREVET EUROPEEN

(11) **EP 2 281 967 B1**
(45) Date de publication et mention de la délivrance du brevet: **10.04.2013**
(21) Numéro de dépôt: 10002609.5
(22) Date de dépôt: 12.03.2010
(51) Int. Cl.: E04D 15/00, E04B 7/02, B66C 1/22, E04G 21/16

(54) **Pose fermette**
Installationsgerät eines Dachbinders
Truss installer

(30) Priorité: 03.08.2009 FR 0903852
(43) Date de publication de la demande: 09.02.2011
(73) Titulaire: Bonneval, Alain, 19120 La Chapelle aux Saints (FR)
(72) Inventeur: Bonneval, Alain, 19120 La Chapelle aux Saints (FR)
(74) Mandataire: Bonafé, Patrick

(56) Documents cités:
- DE-U1-202004 005 493
- US-A- 3 010 751
- US-A1- 2009 066 099
- US-B1- 7 134 701

## Description

La présente invention concerne un dispositif destiné à mettre en place des fermettes. La pose des fermettes est traditionnellement effectuée manuellement ce qui entraîne un risque d'accident pour le poseur. Un dispositif selon le préambule de la revendication 1 est connu du US 7 134 701.

Le dispositif selon l'invention permet de remédier à cet inconvénient.

Il est composé de plusieurs pièces différentes :
- A : le châssis principal permettant l'assemblage des autres pièces.
- B : la pièce permettant l'élévation de l'ensemble des assemblages, y compris les fermettes.
- C : la pièce permettant à l'appareil de s'adapter à l'accrochage de tous types d'engins de levage.
- D : la pièce pouvant avoir un effet de rotation sur l'appareil.
- E : la pièce fixée à l'aide d'un filetage et d'un boulon de serrage permettant le remplacement s'il y avait casse.
- F : la pièce supplémentaire s'adaptant seulement sur la pièce du milieu (pièce E) et permettant la pose et dépose d'une seule fermette.

Les dessins annexés illustrent l'invention (voir figure 1)

Il a la particularité d'être d'une grande simplicité de fonctionnement. Aucun remaniement de l'appareil n'est à réaliser. Il permet l'assemblage au sol d'un ensemble de fermette, jusqu'à cinq fermettes, à l'aide des cales d'entraxes fournies par le fabricant de fermette. La spécificité d'un châssis fixe permet l'accrochage des fermettes rapidement et simplement.

Les pièces fixées à l'aide d'un filetage et d'un boulon de serrage permettant le remplacement s'il y avait casse ont la particularité d'avoir une large ouverture, ce qui permet d'avoir le choix des entraxes de fermettes de 60 à 75 cm.

L'appareil permet le décrochage des fermettes une fois mises en place sur la maçonnerie avec une simple manoeuvre à faire, descendre l'appareil, tourner sur la droite et relever, la dépose est faite.

La particularité des pièces pouvant avoir un effet de rotation sur l'appareil est qu'elles ont le pouvoir d'être relevées en toute sécurité permettant le choix de déposer trois fermettes au lieu de cinq sans aucune gêne pour le décrochage de l'ensemble.

La pièce supplémentaire, s'adaptant seulement sur la pièce du milieu (pièce E) et permettant la pose et dépose d'une seule fermette, sur la pièce du milieu pouvant avoir un effet de rotation sur l'appareil permet la dépose d'une seule fermette dans un intervalle réduit. L'appareil n'est plus descendu perpendiculairement à la charpente mais latéralement.

Le décrochage s'effectue de la même façon.

L'appareil porte fermette a cet avantage sans aucune manipulation d'avoir cinq fonctions en une. Il peut déposer de 1 à 5 fermettes sans manipulation.

L'autre particularité intéressante est qu'il soit d'un poids plutôt léger environ 45 kg et d'un petit gabarit. Il est donc facilement transportable dans un véhicule léger.

Les sections de toutes les pièces seront proportionnelles par rapport aux charges utiles. Seul le fabricant à la capacité et le pouvoir de les réaliser selon les normes de sécurité. La conception d'un modèle identique plus important pour la pose d'un plus grand nombre d'éléments de fermettes peut-être réalisée.

Seul le fabricant prendra les mesures appropriées suivant les mêmes normes.

## Revendications

1. Dispositif pour mettre en place les fermettes comportant les éléments suivants :
- A) Un châssis principal permettant l'assemblage des autres pièces du dispositif;
- B) Une pièce permettant l'élévation de l'ensemble des assemblages, y compris les fermettes;
- C) Une pièce permettant au dispositif de s'adapter à l'accrochage de tous types d'engins de levage;
- D) Une pièce pouvant avoir un effet de rotation sur l'appareil.
- E) Une pièce fixée à l'aide d'un filetage et d'un boulon de serrage permettant le remplacement en cas de casse; **caractérisé par**
- F) Une pièce supplémentaire s'adaptant seulement sur la pièce du milieu (pièce E) et permettant la pose et dépose d'une seule fermette.

## Claims

1. Device used to install framework elements, constituted of the following :
- A) A main chassis that enables the assembly of the other parts of the device;
- B) A part that enables to lift all of the assemblies, including the framework elements ;
- C) A part that enables the device to fit into the attachment system of any lifting device ;
- D) A part that provides the device with rotation abilities;
- E) A threaded part attached by a fastening bolt enabling replacement in case of damage; **characterized by**
- F) An additional part that fits only onto the middle par (part E), enabling the installation and removal of one framework element.

## Patentansprüche

1. Übereinkunft die Dachstühle mit den folgenden Elementen zu errichten:
- A) Einen Hauptrahmen der es ermöglicht andere Teile der Übereinkuft zu bauen;
- B) Ein Teil, welches die Errichtung aller anderen Bauteile, welche der Dachstuhl umfasst, ermöglicht;
- C) Ein Teil, welches der Übereinkunft ermöglicht sich an die Befestigung aller Arten von Hebevorrichtungen anzupassen;
- D) Ein Teil, welches eine Rotationswirkung auf den Apparat haben kann;
- E) Ein Teil, welches mit Hilfe eines Gewindes und einer Spannschraube befestigt wird, um einen Ersatz im Falle einer Panne zu ermöglichen; **gekennzeichnet durch**
- F) Ein Extra-Teil, welches sich nur **durch** das Mittelteil (Teil E) anpasst und welches es ermöglicht einen einzelnen Dachstuhl zu installieren und abzuladen.
